# FASCICULE DE BREVET EUROPEEN

(11) **EP 0 201 433 B1**
(45) Date de publication et mention de la délivrance du brevet: **31.08.1988**
(21) Numéro de dépôt: 86400993.1
(22) Date de dépôt: 09.05.1986
(51) Int. Cl.: F42B 13/10, F42B 15/26

(54) **Projectile Antichar**
Panzerbrechendes Geschoss
Armour-perforating projectile

(30) Priorité: 10.05.1985 FR 8507080
(43) Date de publication de la demande: 17.12.1986
(73) Titulaire: ETAT-FRANCAIS représenté par le DELEGUE GENERAL POUR L'ARMEMENT (DPAG), F-75996 Paris Armées (FR)
(72) Inventeur: Kerdraon, Alain, F-18000 Bourges (FR); Solve, Gérard, F-46500 Gramat (FR); Rodriguez, Hervé, F-18510 Menetou Salon (FR)

(56) Documents cités:
- DE-A- 2 629 280
- DE-A- 2 829 002
- FR-A- 1 002 092
- FR-A- 1 455 403
- FR-A- 1 569 559
- FR-A- 2 310 547
- FR-A- 2 519 752
- US-A- 2 804 823

## Description

La présente invention concerne un projectile destiné à l'agression de cibles blindées et notamment actives.

L'évolution de la protection des véhicules blindés a conduit à une évolution parallèle des projectiles militaires antichar. Une des solutions retenue est le concept de charges creuses montées en tandem. Parmi les premières associations envisagées, on peut noter celle décrite dans le brevet FR-A-2 310 547.

L'organisation des têtes militaires existantes se prête mal au montage de deux charges explosives détonant en séquence car:
- le propulseur est généralement placé derrière la charge principale et la présence d'une charge avant auxiliaire ainsi que l'espace intercharge associé détruisent l'équilibre aérodynamique de la munition,
- la charge avant nécessite une protection ou bouclier intercharge, masse inerte qui pénalise le' devis masse de l'ensemble,
- le montage d'une charge avant s'accommode mal de la présence de moyens de détection et de mise a feu généralement placés dans l'axe de la charge.

Les brevets US-A-2 804 823 et DE-A-2 829 002 décrivent un projectile autopropulsé selon le préambule de la revendication 1 et comportant deux charges montées en tandem. Toutefois, le propulseur est toujours placé à l'arrière de la charge arrière et on provoque au voisinage de la cible un éloigenement de ces deux charges afin de protéger la charge arrière.

Le brevet FR-A-1 455 403 décrit un projectile autopropulsé, a charge creuse unique, dont le propulseur est situé en avant de la charge. Ce brevet est muet sur l'éventuelle interposition d'un propulseur entre deux charges montées en tandem et fonctionnant en séquence.

Le brevet FR-A-2 519 752 décrit un projectile autopropulsé a charge unique, fonctionnement en survol de l'objectif. Des moyens sont prévus d'une part pour séparer le propulseur de la charge militaire, le propulseur étant impérativement à l'arrière de cette charge, et d'autre part pour provoquer le basculement ultérieur de la charge. Ce brevet n'a donc rien à voir avec les projectiles comprenant deux charges montées en tandem.

La présente invention concerne un projectile et plus particulièrement une organisation de tête militaire qui permet de concilier favorablement le gain d'efficacité apporté par le montage des charges formées montées en tandem avec les exigences fonctionnelles d'une tête militaire de projectile antichar tel qu'une roquette ou un missile.

L'invention a donc pour objet un projectile destiné à l'agression de cibles blindées et notamment actives, constitué d'une part d'une tête militaire comprenant une charge formée avant et une charge formée arrière montées en tandem et fonctionnant en séquence et d'autre part d'un propulseur, caractérisé en ce qu'il comporte un écran de protection constitué par le propulseur lui-même, placé entre les deux charges, lequel est muni d'un évidement axial permettant le passage du jet de la charge formée arrière.

Une structure déformable peut être interposée entre le propulseur et la charge formée arrière.

La charge formée avant et le propulseur peuvent être intégrés dans une structure rigide.

- les moyens fonctionnels tels que le gyroscope de guidage, le détecteur de cible, l'alimentation électrique, le dispositif de sécurité de la charge avant sont disposés en couronne autour de la charge avant
- le bloc électronique de traitement est disposé
entre la charge avant 5 et le propulseur.
- le retard de fonctionnement entre les deux charges est compris entre 1000 et 3000 µs et plus particulièrement peut être de 2000 p.s.

D'autres caractéristiques et avantages de l'invention apparaîtront à la lecture de la description détaillée d'un mode de réalisation particulier de l'invention faite en regard du dessin annexé sur lequel:
- la figure 1 représente une coupe longitudinale du projectile selon l'invention.
- la figure 2 représente une coupe selon AA de la figure 1.

Le projectile représenté à la figure 1 est constitué:
- d'une charge creuse principale 1 située en arrière de la tête militaire et dite charge arrière.
- d'une charge creuse secondaire 2 de calibre réduit située en avant de la tête militaire et dite charge avant.
- d'un ensemble de moyens fonctionnels constitué par temple par des dispositifs: de guidage gyroscopique 3, de détection optique de cible 4, d'alimentation électrique 5, de sécurité d'amorçage de la charge avant 6, les dits moyens étant disposés en couronne autour de la charge avant 2.
- d'un bloc électronique de traitement de l'information 7 fournie par le détecteur optique 4 et délivrant les impulsions de mise à feu de la charge avant et d'initiation du retard de mise à feu de la charge arrière, le bloc électronique est logé dans un coffret métallique 8.
- d'un propulseur à poudre 9 permettant soit d'acquérir la vitesse de croisière (propulseur d'accélération) soit de maintenir la vitesse de croisière (propulseur de croisière). Ce propulseur comporte un évidement axial 10 permettant le passage, sans altération du jet de la charge arrière.
- d'un retard 11 qui réalise, soit par pyrotechnie, soit par un dispositif électronique, l'initiation de la détonation de la charge arrière environ 2000 µs après l'initiation de la charge avant.

La structure de liaison 12 entre le propulseur et la charge arrière est conçue de façon à ce que les effets du choc induit par la détonation de la charge avant sur la charge arrière restent négligeables. Pour ce faire cette structure est déformable de manière à absorber l'énergie développée par la charge avant. Par contre, l'ensemble constitué par la charge avant et le propulseur est conçu de façon à former un ensemble rigide transmettant quasi intégralement les efforts de détonation de la charge avant vers la structure de liaison 12.

D'autre part, le bloc électronique de traitement 8, de par son emplacement, participe à la protection intercharge.

Le projectile ainsi réalisé offre les avantages provenant du fait;
- que le propulseur et le bloc électronique sont disposés entre les deux charges et jouent ainsi le rôle d'écran de protection de la charge arrière, donc permettent un allègement du projectile, d'où un accroissement de portée.
- que la masse de tous les dispositifs années est reportée vers l'avant du projectile, ce qui permet d'atteindre un niveau de stabilité important sur trajectoire.
- que la disposition de tous les éléments permet une réduction de l'encombrement du projectile.

## Revendications

1. Projectile destiné à l'agression de cibles blindées et notamment actives, constitué d'une part d'une tête militaire comprenant une charge formée avant (2) et une charge formée arrière (1) montées en tandem et fonctionnant en séquence et d'autre part d'un propulseur (9), caractérisé en ce qu'il comporte un écran de protection constitué par le propulseur (9) lui-même, placé entre les deux charges (1,2), lequel est muni d'un évidement axial (10) permettant le passage du jet de la charge formée arrière (1).

2. Projectile selon la revendication 1, caractérisé en ce qu'une structure déformable (12) est interposée entre le propulseur (9) et la charge formée arrière (1).

3. Projectile selon la revendication 2, caractérisé en la charge formée avant (2) et le propulseur (9) sont intégrés dans une structure rigide.

4. Projectile selon l'une des revendication 1 à 3, caractérisé en ce que les moyens fonctionnels tels que le gyroscope de guidage (3), le détecteur de cible (4), l'alimentation électrique (5), le dispositif de sécurité (6) de la charge avant sont disposés en couronne autour de la charge avant (2).

5. Projectile l'une des revendications 1 à 4, caractérisé en ce qu'il comporte un bloc électronique de traitement (7) disposé entre la charge avant (2) et le propulseur (9).

6. Projectile selon l'une des revendications 1 à 5, caractérisé en ce que le retard de fonctionnement entre les deux charges (1, 2) est compris entre 1000 et 3000 J.1S.

7. Projectile selon l'une des revendications 1 à 6, caractérisé en ce que le retard de fonctionnement entre les deux charges (1, 2) est de 2000 us.

## Patentansprüche

1. Geschoß zur Bekämpfung von gepanzerten, insbesondere mit aktiven Panzerungen versehenen Zielen, bestehend einerseits aus einem Sprengkopf mit einer vorderen Hohlladung (2) und einer hinteren Hohlladung (1), die hintereinander angeordnet sind und nacheinander gezündet werden, und andererseits aus einem Treibsatz (9), dadurch gekennzeichnet, daß der Treibsatz (9) selbst einen zwischen beiden Hohlladungen (1, 2) angeordneten Schutzschild darstellt, der in der Nitte mit einer axialen Aussparung (10) für den Durchgang des Druckstrahles der hinteren Hohlladung (1) versehen ist.

2. Geschoß nach Anspruch 1, dadurch gekennzeichnet, daß eine verformbare Struktur (12) zwischen dem Treibsatz (9) und der hinteren Hohlladung (1) eingefügt wird.

3. Geschoß nach Anspruch 2, dadurch gekennzeichnet, daß die vordere Hohlladung (2) und der Treibsatz (9) in einer starren Hülle eingefaßt sind.

4. Geschoß nach einem beliebigen Anspruch 1 bis 3, dadurch gekennzeichnet, daß die Betriebsmittel wie der Lenkkreisel (3), die Zielsuchvorrichtung (4), die elektrische Stromversorgung (5) sowie die Sicherungsvorrichtung (6) der vorderen Hohlladung in einer Umfangsverteilung um die vordere Ladung (2) angeordnet sind.

5. Geschoß nach einem beliebigen Anspruch 1 bis 4, dadurch gekennzeichnet, daß es mit einem zwischen der vorderen Ladung (2) und dem Treibsatz (9) angeordneten elektronischen Datenverarbeitungsblock (7) versehen ist.

6. Geschoß nach einem beliebigen Anspruch 1 bis 5, dadurch gekennzeichnet, daß die Zündverzögerung zwischen beiden Ladungen (1, 2) zwischen 1000 und 3000 µs liegt.

7. Geschoß nach einem beliebigen Anspruch 1 bis 6, dadurch gekennzeichnet, daß die Zündverzögerung zwischen beiden Ladungen (1, 2) bei 2000 µs liegt.

## Claims

1. A projectile intended to attack armored and especially active targets, composed of a warhead including a leading shaped-charge unit (2) and a trailing shaped charge unit (1) arranged in tandem and detonating in sequence, on the one hand, and of a propel lent charge, on the other hand, characterized in that it incorporates a protective screen constituted by the propellent charge (9) itself, placed between the two units (1, 2), which is fitted with an axial recess making way for the jet of the trailing shaped-charge unit (1 ).

2. A projectile as claimed in claim 1, characterized in that a deformable structure (12) is interposed between the propellent charge (9) and the trailing shaped-charge unit (1).

3. A projectile as claimed in claim 2, characterized in that the leading shaped-charge unit (2) and the propellent charge (9) are integrated into a rigid structure.

4. A projectile as claimed in any one of claims 1 to 3, characterized in that the functional means such as the guidance gyro (3), the target seeker (4), the electrical power supply (5), the safety device (6) of the leading unit are arranged in the annular space around the leading unit (2).

5. A projectile as claimed in any one of claims 1 to 4, characterized in that it comprises an electronic data processing unit (7) located between the leading unit (2) and the propellent charge (9).

6. A projectile as claimed in any one of claims 1 to 5, characterized in that the ignition time delay interval between the two units (1, 2) ranges from 1000 to 3000 µs.

7. A projectile as claimed in any one of claims 1 to 6, characterized in that the ignition time delay interval between the two units (1, 2) is 2000 µs.
